# FASCICULE DE BREVET EUROPEEN

(11) **EP 3 217 229 B1**
(45) Date de publication et mention de la délivrance du brevet: **01.01.2020**
(21) Numéro de dépôt: 16158888.4
(22) Date de dépôt: 07.03.2016
(51) Int. Cl.: G04B 17/22

(54) **SYSTÈME DE COMPENSATION THERMIQUE AUXILIAIRE RÉGLABLE**
REGULIERBARES ZUSÄTZLICHES THERMISCHES KOMPENSATIONSSYSTEM
ADJUSTABLE AUXILIARY THERMAL COMPENSATION SYSTEM

(43) Date de publication de la demande: 13.09.2017
(73) Titulaire: MONTRES BREGUET S.A., 1344 L'Abbaye (CH)
(72) Inventeur: ZAUGG, Alain, 1347 Le Sentier (CH); SARCHI, Davide, 1020 Renens (CH)
(74) Mandataire: Goulette, Ludivine

(56) Documents cités:
- CH-A- 343 907
- FR-A- 701 871
- US-A- 387 567
- US-A- 631 103

## Description

### Domaine de l'invention

L'invention se rapporte à un système de compensation thermique auxiliaire réglable et notamment un tel système monté sur un balancier d'un résonateur balancier-spiral.

### Arrière-plan de l'invention

Il est expliqué dans le document EP 1 422 436, comment former un spiral compensateur comportant une âme en silicium revêtue de dioxyde de silicium et coopérant avec un balancier d'inertie prédéterminée pour compenser thermiquement l'ensemble dudit résonateur.

Fabriquer un tel spiral compensateur apporte de nombreux avantages mais conserve l'inconvénient commun à toute fabrication. En effet, l'étape de gravage de spiraux dans une plaquette de silicium offre une dispersion géométrique très faible mais non négligeable s'agissant d'un spiral compensateur pour offrir une marche semblable pour chaque type de mouvement.

### Résumé de l'invention

Le but de la présente invention est de pallier tout ou partie les inconvénients cités précédemment en proposant un balancier offrant un réglage de compensation thermique permettant de corriger les dispersions de fabrication des éléments d'un résonateur balancier - spiral.

A cet effet, l'invention se rapporte à un balancier comportant une serge reliée à un moyeu à l'aide d'au moins un bras caractérisé en ce que le balancier comporte un système de compensation thermique auxiliaire réglable monté dans l'espace délimité par la serge permettant d'offrir un réglage de la compensation thermique du balancier.

On comprend donc que le système de compensation thermique auxiliaire réglable est adaptable à un balancier d'un mouvement horloger déjà développé et permet de compenser individuellement la dispersion propre à chaque mouvement afin de rendre par exemple un résonateur balancier - spiral encore moins sensible aux variations de température qu'avec un spiral compensateur seul. Par conséquent, le système de compensation thermique auxiliaire réglable ne fait pas l'ensemble de la compensation mais donne un moyen pour affiner le réglage de base.

Conformément à d'autres variantes avantageuses de l'invention :
- le système de compensation thermique auxiliaire réglable est monté sur ledit au moins un bras, le moyeu ou la serge du balancier ;
- le système de compensation thermique auxiliaire réglable comporte un dispositif de fixation comprenant des moyens de positionnement réglables entre le moyeu et la serge afin d'adapter l'influence du système de compensation thermique auxiliaire réglable ;
- les moyens de positionnement réglables comportent un évidement radial permettant de choisir une position entre le moyeu et la serge. ;
- le dispositif de fixation comporte en outre des moyens d'orientation réglables afin d'adapter l'influence du système de compensation thermique auxiliaire réglable ;
- le système de compensation thermique auxiliaire réglable comporte un dispositif bilame comportant au moins une première lame et au moins une deuxième lame, lesdites au moins une première et au moins une deuxième lames possèdent chacune un coefficient de dilatation différent et sont agencées pour s'attacher l'une sur l'autre afin que la courbure du dispositif bilame varie en fonction de la température ;
- ladite au moins une première lame est à base de silicium ;
- ladite au moins une deuxième lame est à base de métal ;
- dans les conditions ambiantes de température et de pression, le dispositif bilame forme une bande courbe ;
- le dispositif bilame comporte un bloc solidaire avec l'extrémité d'une desdites au moins une première et au moins une deuxième lames permettant d'augmenter l'influence du système de compensation thermique auxiliaire réglable ;
- le système de compensation thermique auxiliaire réglable comporte en outre un contrepoids permettant de compenser la masse du dispositif bilame ;
- le balancier comporte plusieurs systèmes de compensation thermique auxiliaire réglables.

De plus, l'invention se rapporte à un résonateur comportant un spiral compensateur caractérisé en ce que le spiral compensateur est couplé à un balancier selon l'une des variantes précédentes.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une représentation partielle d'un mouvement horloger selon l'invention ;
- les figures 2 à 4 sont des représentations de trois modes de réalisation de systèmes de compensation thermique auxiliaire réglable selon l'invention ;
- les figures 5 et 6 sont des représentations de deux alternatives du deuxième mode de réalisation de système de compensation thermique auxiliaire réglable selon l'invention.

### Description détaillée des modes de réalisation préférés

Comme montré à la figure 1, un résonateur 1 comportant un spiral compensateur 3 du type silicium revêtue de dioxyde de silicium et coopérant avec un balancier 5 d'inertie prédéterminée offre une compensation thermique sans précédent dans le domaine de l'horlogerie mécanique.

Toutefois, les aléas de fabrication et le fait que le spiral compensateur n'est pas forcément du type silicium revêtue de dioxyde de silicium ont poussé la Demanderesse à chercher des solutions correctrices. Il est ainsi apparu qu'un besoin existe pour un système de compensation thermique auxiliaire réglable permettant de régler le coefficient thermique d'un résonateur sur une plage de ± 0,5 s.j⁻¹.°⁻¹ qui soit adaptable sur des mouvements horlogers existants.

L'invention se propose donc de modifier un balancier habituel comportant une serge non coupée reliée à un moyeu à l'aide d'au moins un bras. Selon l'invention, le balancier comporte, de manière avantageuse, un système de compensation thermique auxiliaire réglable monté dans l'espace délimité par la serge non coupée ou dans sa proche périphérie permettant d'offrir un réglage de la compensation thermique du balancier.

On comprend donc que le système de compensation thermique auxiliaire réglable permet de corriger individuellement le coefficient thermique de chaque mouvement afin de rendre par exemple un résonateur balancier - spiral encore moins sensible aux variations de température qu'avec un spiral compensateur seul. Par conséquent, le système de compensation thermique auxiliaire réglable ne fait pas l'ensemble de la compensation mais donne un moyen pour affiner le réglage de base.

Selon un premier mode de réalisation illustré à la figure 2, on peut voir un balancier 15 comportant une serge 14 munie de vis réglantes 16 et reliée à un moyeu 11 à l'aide de quatre bras 12. Le balancier 15 comporte, avantageusement selon l'invention, un système de compensation thermique auxiliaire réglable 13 monté dans l'espace délimité par la serge 14, c'est-à-dire le volume délimité par le diamètre interne de la serge 14, ou dans sa proche périphérie, permettant d'offrir un réglage de la compensation thermique du balancier 15 dans un volume/encombrement équivalent.

On comprend que le but est d'offrir une possibilité de régler la variation de l'inertie du balancier 15 de manière prédéterminée en fonction des variations de température afin de corriger les dispersions de fabrication des éléments d'un résonateur 1 balancier - spiral.

Dans le premier mode de réalisation illustré à la figure 2, le système de compensation thermique auxiliaire réglable 13 est monté sur l'un des bras 12 du balancier 15.

Pour ce faire, le système de compensation thermique auxiliaire réglable 13 comporte un dispositif de fixation 19 comprenant des moyens de positionnement réglables entre le moyeu 11 et la serge 14 afin d'adapter l'influence du système de compensation thermique auxiliaire réglable 13. Dans l'exemple de la figure 2, les moyens de positionnement réglables comportent un évidement radial 18 permettant de choisir une position le long du rayon du balancier 15 à l'aide d'une translation T entre le moyeu 11 et la serge 14.

De plus, le dispositif de fixation 19 comporte en outre des moyens d'orientation réglables afin d'encore optimiser l'adaptation l'influence du système de compensation thermique auxiliaire réglable 13. Dans l'exemple de la figure 2, les moyens d'orientation réglables comportent un pivot 22 monté dans l'évidement radial 18 permettant de choisir un angle par rapport au bras 12 du balancier 15 à l'aide d'une rotation R de la base 17 du système de compensation thermique auxiliaire réglable 13, par exemple, au moyen de l'encoche 20.

Selon le premier mode de réalisation illustré à la figure 2, le système de compensation thermique auxiliaire réglable 13 comporte un dispositif bilame 21 solidaire de la base 17 et qui comporte au moins une première lame 23 et au moins une deuxième lame 25. Lesdites au moins une première et au moins une deuxième lames 23, 25 possèdent chacune un coefficient de dilatation différent et sont agencées pour s'attacher l'une sur l'autre afin que la courbure du dispositif bilame 21 varie en fonction de la température.

En outre, le dispositif bilame 21 comporte un bloc 24 en une seule pièce avec l'extrémité d'une desdites au moins une première et au moins une deuxième lames 23, 25 permettant d'augmenter l'influence du système de compensation thermique auxiliaire réglable 13.

On comprend donc qu'en réglant la translation T et la rotation R du système de compensation thermique auxiliaire réglable 13 dans l'évidement radial 18 d'un bras il est possible de choisir une correction prédéterminée de l'inertie du balancier 15 en fonction des variations de température.

Bien entendu, la présente invention ne se limite pas à l'exemple illustré mais est susceptible de diverses variantes et modifications qui apparaîtront à l'homme de l'art. En particulier, le balancier 15 peut comporter plusieurs systèmes de compensation thermique auxiliaire réglables 13 et/ou un contrepoids pour chaque système de compensation thermique auxiliaire réglables 13 peut être utilisé comme cela est expliqué pour le deuxième mode de réalisation. Le balancier peut également être de géométrie différente comme, par exemple, avec plus ou moins de bras, avec une serge coupée ou avec une serge formée de plusieurs lobes courbes. Enfin, chaque système de compensation thermique auxiliaire réglable 13 pourrait être adapté quant à ses matériaux et géométries utilisées de dispositif bilame 21 et/ou son bloc 24 et/ou son dispositif de fixation 19 suivant la plage souhaitée de réglage du coefficient thermique.

Selon un deuxième mode de réalisation illustré à la figure 3, on peut voir un balancier 35 comportant une serge 34 munie de vis réglantes 36 et reliée à un moyeu 31 à l'aide de quatre bras 32. Le balancier 35 comporte, avantageusement selon l'invention, un système de compensation thermique auxiliaire réglable 33 monté dans l'espace délimité par la serge 34, c'est-à-dire le volume délimité par le diamètre interne de la serge 34, permettant d'offrir un réglage de la compensation thermique du balancier 35.

On comprend que le but est d'offrir une possibilité de régler la variation de l'inertie du balancier 35 de manière prédéterminée en fonction des variations de température afin de corriger les dispersions de fabrication des éléments d'un résonateur 1 balancier - spiral.

Dans le deuxième mode de réalisation illustré à la figure 3, le système de compensation thermique auxiliaire réglable 33 est monté sur le moyeu 31 du balancier 35 à l'aide de deux pattes 46.

Pour ce faire, le système de compensation thermique auxiliaire réglable 33 comporte un dispositif de fixation 39 comprenant des moyens de positionnement réglables entre le moyeu 31 et la serge 34 afin d'adapter l'influence du système de compensation thermique auxiliaire réglable 33. Dans l'exemple de la figure 3, les moyens de positionnement réglables comportent un évidement radial 38 entre les deux pattes 46 permettant de choisir une position le long du rayon du balancier 35 à l'aide d'une translation T entre le moyeu 31 et la serge 34.

De plus, le dispositif de fixation 39 comporte en outre des moyens d'orientation réglables afin d'encore optimiser l'adaptation l'influence du système de compensation thermique auxiliaire réglable 33. Dans l'exemple de la figure 3, les moyens d'orientation réglables comportent un pivot 42 monté dans l'évidement radial 38 entre les pattes 46 permettant de choisir un angle par rapport aux pattes 46 à l'aide d'une rotation R de la base 37 du système de compensation thermique auxiliaire réglable 33, par exemple, au moyen de l'encoche 40.

Selon le deuxième mode de réalisation illustré à la figure 3, le système de compensation thermique auxiliaire réglable 33 comporte un dispositif bilame 41 solidaire de la base 37 et qui comporte au moins une première lame 43 et au moins une deuxième lame 45. Lesdites au moins une première et au moins une deuxième lames 43, 45 possèdent chacune un coefficient de dilatation différent et sont agencées pour s'attacher l'une sur l'autre afin que la courbure du dispositif bilame 41 varie en fonction de la température.

En outre, le dispositif bilame 41 comporte un bloc 44 en une seule pièce avec l'extrémité d'une desdites au moins une première et au moins une deuxième lames 43, 45 permettant d'augmenter l'influence du système de compensation thermique auxiliaire réglable 33.

On comprend donc qu'en réglant la translation T et la rotation R du système de compensation thermique auxiliaire réglable 33 dans l'évidement radial 38 des pattes 46, il est possible de choisir une correction prédéterminée de l'inertie du balancier 35 en fonction des variations de température.

Bien entendu, la présente invention ne se limite pas à l'exemple illustré mais est susceptible de diverses variantes et modifications qui apparaîtront à l'homme de l'art. En particulier, le balancier peut également être de géométrie différente comme, par exemple, avec plus ou moins de bras, avec une serge coupée ou avec une serge formée de plusieurs lobes courbes. De plus, chaque système de compensation thermique auxiliaire réglable 33 pourrait être adapté quant à ses matériaux et géométries utilisées de dispositif bilame 41 et/ou son bloc 44 et/ou son dispositif de fixation 39 suivant la plage souhaitée de réglage du coefficient thermique.

De plus, selon une première alternative du deuxième mode de réalisation, le balancier 35' peut comporter plusieurs systèmes de compensation thermique auxiliaire réglables 33₁, 33₂ afin d'équilibrer le balancier 35'. Ainsi comme visible à la figure 5, le balancier 35' comporte deux systèmes de compensation thermique auxiliaire réglables 33₁, 33₂ répartis symétriquement par rapport au moyeu 31.

On comprend donc qu'en réglant la translation T₁, T₂ et la rotation R₁, R₂ de chaque système de compensation thermique auxiliaire réglable 33₁, 33₂ dans l'évidement radial 38₁, 38₂ des pattes 46₁, 46₂ associées, il est possible de choisir une correction prédéterminée de l'inertie du balancier 35' en fonction des variations de température tout en ayant un meilleur équilibrage que dans l'exemple de la figure 3.

Enfin, selon une deuxième alternative du deuxième mode de réalisation, le balancier 35" peut en outre comporter un contrepoids 47₁, 47₂ pour chaque système de compensation thermique auxiliaire réglables 33₁', 33₂' afin de rendre sensiblement immobile, à une température donnée comme par exemple 23°C, le centre de masse de chaque système de compensation thermique auxiliaire réglables 33₁', 33₂' quelle que soit la rotation R₁, R₂ réalisée.

Ainsi dans l'exemple visible à la figure 6 qui combine les première et deuxième alternatives du deuxième mode de réalisation, le balancier 35" comporte deux systèmes de compensation thermique auxiliaire réglables 33₁', 33₂' répartis symétriquement par rapport au moyeu 31. Les systèmes de compensation thermique auxiliaire réglable 33₁', 33₂' sont montés chacun sur le moyeu 31 du balancier 35" à l'aide de deux pattes 46₁, 46₂. Comme visible à la figure 6, un contrepoids 47₁, 47₂ est solidaire de chaque base 37₁, 37₂ de manière à compenser la masse de l'ensemble bilame 46₁, 46₂ - bloc 44₁, 44₂ lorsque chaque système de compensation thermique auxiliaire réglables 33₁', 33₂' effectue une rotation R₁, R₂.

Pour ce faire, chaque système de compensation thermique auxiliaire réglable 33₁, 33₂ comporte un dispositif de fixation 39₁, 39₂ comprenant des moyens de positionnement réglables avec un évidement radial 38₁, 38₂ entre les deux pattes 46₁, 46₂ permettant de choisir une position le long du rayon du balancier 35" à l'aide d'une translation T₁, T₂ entre le moyeu 31 et la serge 34. On comprend donc que les systèmes de compensation thermique auxiliaire réglables 33₁, 33₂ ont un rayon de travail fixe par rapport à l'axe de rotation du balancier 35" mais libre sur friction en rotation.

De plus, le dispositif de fixation 39₁, 39₂ comporte en outre des moyens d'orientation réglables qui comportent un pivot 42₁, 42₂ monté dans l'évidement radial 38₁, 38₂ entre les pattes 46₁, 46₂ permettant de choisir un angle par rapport aux pattes 46₁, 46₂ à l'aide d'une rotation R₁, R₂ de la base 37₁, 37₂ du système de compensation thermique auxiliaire réglable 33₁', 33₂'.

On comprend donc qu'en réglant la translation T₁, T₂ et la rotation R₁, R₂ de chaque système de compensation thermique auxiliaire réglable 33₁', 33₂' dans l'évidement radial 38₁, 38₂ des pattes 46₁, 46₂ associées, il est possible de choisir une correction prédéterminée de l'inertie du balancier 35" en fonction des variations de température tout en ayant un meilleur équilibrage et en gardant un centre de masse sensiblement immobile des systèmes de compensation thermique auxiliaire réglables 33₁', 33₂' par rapport à l'exemple de la figure 3.

Selon un troisième mode de réalisation illustré à la figure 4, on peut voir un balancier 55 comportant une serge 54 munie de vis réglantes 56 et reliée à un moyeu 51 à l'aide de quatre bras 52. Le balancier 55 comporte, avantageusement selon l'invention, un système de compensation thermique auxiliaire réglable 53 monté dans l'espace délimité par la serge 54, c'est-à-dire le volume délimité par le diamètre interne de la serge 54, permettant d'offrir un réglage de la compensation thermique du balancier 55.

On comprend que le but est d'offrir une possibilité de régler la variation de l'inertie du balancier 55 de manière prédéterminée en fonction des variations de température afin de corriger les dispersions de fabrication des éléments d'un résonateur 1 balancier - spiral.

Dans le troisième mode de réalisation illustré à la figure 4, le système de compensation thermique auxiliaire réglable 53 est monté sur le moyeu 51 du balancier 55 à l'aide de deux pattes 66.

Pour ce faire, le système de compensation thermique auxiliaire réglable 53 comporte un dispositif de fixation 59 comprenant des moyens de positionnement réglables entre le moyeu 51 et la serge 54 afin d'adapter l'influence du système de compensation thermique auxiliaire réglable 53. Dans l'exemple de la figure 4, les moyens de positionnement réglables comportent un évidement radial 58 entre les deux pattes 66 permettant de choisir une position le long du rayon du balancier 55 à l'aide d'une translation T entre le moyeu 51 et la serge 54.

De plus, le dispositif de fixation 59 comporte en outre des moyens d'orientation réglables afin d'encore optimiser l'adaptation l'influence du système de compensation thermique auxiliaire réglable 53. Dans l'exemple de la figure 4, les moyens d'orientation réglables comportent un pivot 62 monté dans l'évidement radial 58 entre les pattes 66 permettant de choisir un angle par rapport aux pattes 66 à l'aide d'une rotation R de la base 57 du système de compensation thermique auxiliaire réglable 53, par exemple, au moyen de l'encoche 60.

Selon le troisième mode de réalisation illustré à la figure 4, le système de compensation thermique auxiliaire réglable 53 comporte un dispositif bilame 61 solidaire de la base 57 et qui comporte au moins une première lame 63 et au moins une deuxième lame 65. Lesdites au moins une première et au moins une deuxième lames 63, 65 possèdent chacune un coefficient de dilatation différent et sont agencées pour s'attacher l'une sur l'autre afin que la courbure du dispositif bilame 61 varie en fonction de la température.

En outre, le dispositif bilame 61 comporte un bloc 64 en une seule pièce avec l'extrémité d'une desdites au moins une première et au moins une deuxième lames 63, 65 permettant d'augmenter l'influence du système de compensation thermique auxiliaire réglable 53.

On comprend donc qu'en réglant la translation T et la rotation R du système de compensation thermique auxiliaire réglable 53 dans l'évidement radial 58 des pattes 66, il est possible de choisir une correction prédéterminée de l'inertie du balancier 55 en fonction des variations de température.

Bien entendu, la présente invention ne se limite pas à l'exemple illustré mais est susceptible de diverses variantes et modifications qui apparaîtront à l'homme de l'art. En particulier, le balancier 55 peut comporter plusieurs systèmes de compensation thermique auxiliaire réglables 53 et/ou un contrepoids pour chaque système de compensation thermique auxiliaire réglables 53 peut être utilisé comme expliqué ci-dessus pour le deuxième mode de réalisation. Le balancier peut également être de géométrie différente comme, par exemple, avec plus ou moins de bras, avec une serge coupée ou avec une serge formée de plusieurs lobes courbes. Enfin, chaque système de compensation thermique auxiliaire réglable 53 pourrait être adapté quant à ses matériaux et géométries utilisées de dispositif bilame 61 et/ou son bloc 64 et/ou son dispositif de fixation 59 suivant la plage souhaitée de réglage du coefficient thermique.

Pour chaque mode de réalisation du balancier, le dispositif bilame doit être sensible aux variations de température. Préférentiellement, le dispositif bilame selon l'invention comporte au moins une première lame à base de silicium et au moins une deuxième lame à base de métal.

Ladite au moins une première lame à base de silicium peut comporter du silicium monocristallin, du silicium monocristallin dopé, du silicium polycristallin, du silicium polycristallin dopé, du silicium poreux, de l'oxyde de silicium, du quartz, de la silice, du nitrure de silicium ou du carbure de silicium. Bien entendu, quand le matériau à base de silicium est sous phase cristalline, n'importe quelle orientation cristalline peut être utilisée.

De plus, ladite au moins une deuxième lame à base de métal peut comporter de l'argent et/ou du magnésium et/ou du plomb et/ou du thallium et/ou du nickel et/ou du cuivre et/ou du zinc et/ou de l'or et/ou de l'aluminium et/ou de l'indium et/ou de la vulcanite.

Selon l'invention, lesdites au moins une première et au moins une deuxième lames sont agencées pour s'attacher l'une sur l'autre afin que la courbure du dispositif bilame varie en fonction de la température. En effet, la bande formée par lesdites au moins une première et au moins une deuxième lames se courbe avec l'augmentation de température du côté où le coefficient de dilatation est le plus faible.

En outre, cela signifie notamment que le dispositif bilame peut comporter plusieurs premières lames agencées pour s'attacher à une unique deuxième lame ou, alternativement, que plusieurs deuxièmes lames sont agencées pour s'attacher à une unique première lame.

Pour les mode de réalisations ci-dessus, il est recherché une différence de coefficient de dilatation du dispositif bilame qui est environ comprise entre 10 et 30 10⁻⁶ K⁻¹ et, préférentiellement, une faible sensibilité aux champs magnétiques. A titre préféré, le couple silicium monocristallin - alliage nickel/phosphore est utilisé. Bien entendu, d'autres alliages peuvent être appliqués par croissance galvanique tel que de l'or, Il est également envisageable d'assembler un pièce à base de silicium sur des composants usinés de manière plus traditionnelle comme les alliages cuivreux ou les aciers amagnétiques.

Ainsi, le silicium monocristallin comporte un coefficient de dilatation linéique *α* à 25°C autour de 2,5 10⁻⁶ K⁻¹ alors que les métaux ou alliages métalliques comportent en général des coefficients de dilatation linéique à 25°C compris entre sensiblement 13 et 32 10⁻⁶ K⁻¹. On comprend donc que la différence de coefficient de dilatation du dispositif bilame permet une sensibilité élevée à la température.

Selon l'invention, dans les conditions ambiantes de température et de pression (CATP) correspondant à une température de 25 °C et à une pression de 100 kPa, le dispositif bilame forme préférentiellement une bande courbe.

Comme illustré dans les premier et deuxième modes de réalisation ci-dessus, lesdites au moins une première et au moins une deuxième lames sont attachées l'une sur l'autre par emboîtement. Ainsi, on peut voir des moyens d'emboîtement formé soit par un ensemble rainure - crochet soit par des ensembles cran d'arrêt - nervure.

Bien entendu, de manière additionnelle ou alternative, lesdites au moins une première et au moins une deuxième lames pourraient être attachées l'une sur l'autre par utilisation d'un matériau d'adhésion ou par électroformage.

Bien entendu, la présente invention ne se limite pas à l'exemple illustré mais est susceptible de diverses variantes et modifications qui apparaîtront à l'homme de l'art. En particulier, plusieurs dispositifs bilame 21, 41, 41₁, 41₂, 61 identiques ou différents pourraient être répartis entre chaque base 17, 37, 37₁, 37₂, 57 et chaque bloc 24, 44, 44₁, 44₂, 64.

De plus, chaque bloc 24, 44, 44₁, 44₂, 64 pourrait être alternativement remplacée par une masselotte fixée sur l'extrémité libre d'une desdites au moins une première et/ou au moins une deuxième lames à la manière des vis réglantes 16, 36, 56, c'est-à-dire par exemple visée dedans. La masselotte pourrait ainsi être formée à partir d'un troisième matériau par exemple plus dense que les deux premiers.

Enfin, comme expliqué ci-dessus, le système de compensation thermique auxiliaire réglable peut être monté sur un bras ou le moyeu du balancier. Toutefois, rien n'empêche que le système de compensation thermique auxiliaire réglable soit alternativement monté sur la serge du balancier, c'est-à-dire sur le diamètre interne ou le diamètre externe de la serge du balancier.

## Revendications

1. Balancier (5, 15, 35, 35', 35", 55) comportant une serge (14, 34, 54) reliée à un moyeu (11, 31, 51) à l'aide d'au moins un bras (12, 32, 52), le balancier (5, 15, 35, 35', 35", 55) comportant un système (13, 33, 33₁, 33₂, 33₁', 33₂', 53) de compensation thermique auxiliaire réglable monté dans l'espace délimité par la serge (14, 34, 54) permettant d'offrir un réglage de la compensation thermique du balancier (5, 15, 35, 35', 35", 55), le système de compensation thermique (13, 33, 33₁, 33₂, 33₁', 33₂', 53) comportant :
- un dispositif bilame comportant :
• au moins une première lame et au moins une deuxième lame, lesdites au moins une première et au moins une deuxième lames possèdent chacune un coefficient de dilatation différent et sont agencées pour s'attacher l'une sur l'autre afin que la courbure du dispositif bilame varie en fonction de la température, le dispositif bilame s'étendant entre une première extrémité et une deuxième extrémité, et
• un bloc (24, 44, 64)
en une seule pièce avec une des extrémités d'une desdites au moins une première et au moins une deuxième lames permettant d'augmenter l'influence du système (13, 33, 331, 332, 331', 332', 53) de compensation thermique auxiliaire réglable ;
- un dispositif de fixation solidaire de la première extrémité du dispositif bilame, le dispositif de fixation comprenant des moyens d'orientation réglables aptes à modifier l'orientation du système de compensation par rapport audit au moins un bras (12, 32, 52) du balancier (5, 15, 35, 35', 35", 55),

2. Balancier (5, 15, 35, 35', 35", 55) selon la revendication précédente, **caractérisé en ce que** le système (13, 33, 33₁, 33₂, 33₁', 33₂', 53) de compensation thermique auxiliaire réglable est monté sur ledit au moins un bras (12, 32, 52) du balancier (5, 15, 35, 35', 35", 55).

3. Balancier (5, 15, 35, 35', 35", 55) selon la revendication 1, **caractérisé en ce que** le système (13, 33, 33₁, 33₂, 33₁', 33₂', 53) de compensation thermique auxiliaire réglable est monté sur le moyeu (11, 31, 51) du balancier (5, 15, 35, 35', 35", 55).

4. Balancier (5, 15, 35, 35', 35", 55) selon la revendication 1, **caractérisé en ce que** le système (13, 33, 33₁, 33₂, 33₁', 33₂', 53) de compensation thermique auxiliaire réglable est monté sur la serge (14, 34, 54) du balancier (5, 15, 35, 35', 35", 55).

5. Balancier (5, 15, 35, 35', 35", 55) selon l'une des revendications précédentes, dans lequel le dispositif de fixation comporte des moyens de positionnement réglables entre le moyeu (11, 31, 51) et la serge (14, 34, 54) afin d'adapter l'influence du système (13, 33, 33₁, 33₂, 33₁', 33₂', 53) de compensation thermique auxiliaire réglable, les moyens de positionnement réglables étant agencés pour modifier la distance radiale entre le moyeu (11, 31, 51) et la première extrémité du dispositif bilame.

6. Balancier (5, 15, 35, 35', 35", 55) selon la revendication précédente, **caractérisé en ce que** les moyens de positionnement réglables comportent un évidement radial permettant de choisir une position entre le moyeu (11, 31, 51) et la serge (14, 34, 54).

7. Balancier (5, 15, 35, 35', 35", 55) selon l'une des revendications précédentes, **caractérisé en ce que** ladite au moins une première lame est à base de silicium.

8. Balancier (5, 15, 35, 35', 35", 55) selon l'une des revendications précédentes, **caractérisé en ce que** ladite au moins une deuxième lame est à base de métal.

9. Balancier (5, 15, 35, 35', 35", 55) selon l'une des revendications précédentes, **caractérisé en ce que**, dans les conditions ambiantes de température et de pression, le dispositif bilame forme une bande courbe.

10. Balancier (5, 15, 35, 35', 35", 55) selon l'une des revendications précédentes, **caractérisé en ce que** le système (13, 33, 33₁, 33₂, 33₁', 33₂', 53) de compensation thermique auxiliaire réglable comporte en outre un contrepoids permettant de compenser la masse du dispositif bilame.

11. Balancier (5, 15, 35, 35', 35", 55) selon l'une des revendications précédentes, **caractérisé en ce que** le balancier (5, 15, 35, 35', 35", 55) comporte plusieurs systèmes (13, 33, 33₁, 33₂, 33₁', 33₂', 53) de compensation thermique auxiliaire réglables.

12. Balancier selon l'une des revendications précédentes, dans lequel le bloc s'étend suivant une courbe sécante au dispositif bilame.

13. Balancier selon l'une des revendications précédentes, dans lequel le bloc comporte deux parties en saillie de part et d'autre du dispositif bilame.

14. Résonateur (1) comportant un spiral (3) compensateur **caractérisé en ce que** le spiral (3) compensateur est couplé à un balancier (5, 15, 35, 35', 35", 55) selon l'une des revendications précédentes.

## Patentansprüche

1. Unruh (5, 15, 35, 35', 35", 55) mit einem Unruhreif (14, 34, 54), der über mindestens einen Arm (12, 32, 52) mit einer Nabe (11,31, 51) verbunden ist, wobei die Unruh (5, 15, 35, 35', 35", 55) ein einstellbares Hilfstemperaturkompensationssystem (13, 33, 33₁, 33₂, 33₁', 33₂', 53) umfasst, das in dem durch den Unruhreif (14, 34, 54) begrenzten Raum montiert ist und eine Einstellung der Temperaturkompensation der Unruh (5,15, 35, 35', 35", 55) ermöglicht, wobei das Temperaturkompensationssystem (13, 33, 33₁, 33₂, 33₁', 33₂', 53) umfasst:
- eine bimetallische Vorrichtung mit:
• mindestens einem ersten Streifen und mindestens einem zweiten Streifen, wobei mindestens ein erster und mindestens ein zweiter Streifen jeweils einen unterschiedlichen Ausdehnungskoeffizienten aufweisen und so angeordnet sind, dass die eine mit der anderen verbunden ist, damit die Krümmung der bimetallischen Vorrichtung je nach Temperatur variiert, wobei sich die bimetallische Vorrichtung zwischen einem ersten und einem zweiten Ende erstreckt, und
• einem Block (24, 44, 64) in einem einzigen Stück mit einem der Enden mindestens eines ersten und mindestens eines zweiten Streifens, die den Einfluss des einstellbaren Hilfstemperaturkompensationssystems (13, 33, 331, 332, 331', 332', 53) erhöhen;
- eine Befestigungsvorrichtung fest verbunden mit dem ersten Ende der bimetallischen Vorrichtung, wobei die Befestigungsvorrichtung einstellbare Ausrichtungsmittel aufweist, die geeignet sind, die Ausrichtung des Kompensationssystems im Verhältnis zu mindestens einem Arm (12, 32, 52) der Unruh (5, 15, 35, 35', 35", 55) verändern zu können,

2. Unruh (5, 15, 35, 35', 35", 55) nach dem vorhergehenden Anspruch, **dadurch gekennzeichnet, dass** das einstellbare Hilfstemperaturkompensationssystem (13, 33, 33₁, 33₂, 33₁', 33₂', 53) auf mindesten einem Arm (12, 32, 52) der Unruh (5, 15, 35, 35', 35", 55) montiert ist.

3. Unruh (5, 15, 35, 35', 35", 55) nach Anspruch 1, **dadurch gekennzeichnet, dass** das einstellbare Hilfstemperaturkompensationssystem (13, 33, 33₁, 33₂, 33₁', 33₂', 53) auf der Nabe (11, 31, 51) der Unruh (5, 15, 35, 35', 35", 55) montiert ist.

4. Unruh (5, 15, 35, 35', 35", 55) nach Anspruch 1, **dadurch gekennzeichnet, dass** das einstellbare Hilfstemperaturkompensationssystem (13, 33, 33₁, 33₂, 33₁', 33₂', 53) auf dem Unruhreif (14, 34, 54) der Unruh (5, 15, 35, 35', 35", 55) montiert ist.

5. Unruh (5, 15, 35, 35', 35", 55) nach einem der vorhergehenden Ansprüche, bei der die Befestigungsvorrichtung einstellbare Positionierungsmittel zwischen der Nabe (11, 31, 51) und dem Unruhreif (14, 34, 54) umfasst, um den Einfluss des einstellbaren Hilfstemperaturkompensationssystems (13, 33, 33₁, 33₂, 33₁', 33₂', 53) anzupassen, wobei die einstellbaren Positionierungsmittel so angeordnet sind, dass sie den radialen Abstand zwischen der Nabe (11, 31, 51) und dem ersten Ende der bimetallischen Vorrichtung verändern.

6. Unruh (5, 15, 35, 35', 35", 55) nach dem vorhergehenden Anspruch, **dadurch gekennzeichnet, dass** die einstellbaren Positionierungsmittel eine radiale Aussparung zum Auswählen einer Position zwischen der Nabe (11, 31, 51) und dem Unruhreif (14, 34, 54) aufweisen.

7. Unruh (5, 15, 35, 35', 35", 55) nach einem der vorhergehenden Ansprüche, **dadurch gekennzeichnet, dass** der mindestens eine erste Streifen auf Silizium-Basis hergestellt ist.

8. Unruh (5, 15, 35, 35', 35", 55) nach einem der vorhergehenden Ansprüche, **dadurch gekennzeichnet, dass** der mindestens eine zweite Streifen auf Metall-Basis hergestellt ist.

9. Unruh (5, 15, 35, 35', 35", 55) nach einem der vorhergehenden Ansprüche, **dadurch gekennzeichnet, dass** unter Umgebungs-Temperatur und - Druck die bimetallische Vorrichtung ein gekrümmtes Band bildet.

10. Unruh (5, 15, 35, 35', 35", 55) nach einem der vorhergehenden Ansprüche, **dadurch gekennzeichnet, dass** das einstellbare Hilfstemperaturkompensationssystem (13, 33, 33₁, 33₂, 33₁', 33₂', 53) ferner ein Gegengewicht zum Ausgleich der Masse der bimetallischen Vorrichtung umfasst.

11. Unruh (5, 15, 35, 35', 35", 55) nach einem der vorhergehenden Ansprüche, **dadurch gekennzeichnet, dass** die Unruh (5, 15, 35, 35', 35", 55) mehrere einstellbare Hilfstemperaturkompensationssysteme (13, 33, 33₁, 33₂, 33₁', 33₂', 53) umfasst.

12. Unruh nach einem der vorhergehenden Ansprüche, bei der sich der Block entlang einer Kurve erstreckt, die die bimetallische Vorrichtung schneidet.

13. Unruh nach einem der vorhergehenden Ansprüche, bei der der Block zwei Teile aufweist, die zu beiden Seiten der bimetallischen Vorrichtung überstehen.

14. Resonator (1) mit einer kompensierenden Spiralfeder (3), **dadurch gekennzeichnet, dass** die kompensierende Spiralfeder (3) mit einer Unruh (5, 15, 35, 35', 35", 55) nach einem der vorhergehenden Ansprüche gekoppelt ist.

## Claims

1. Balance wheel (5, 15, 35, 35', 35", 55) comprising a rim (14, 34, 54) connected to a hub (11, 31, 51) by means of at least one arm (12, 32, 52), the balance wheel (5, 15, 35, 35', 35", 55) comprising an adjustable auxiliary temperature compensation system (13, 33, 33₁, 33₂, 33₁', 33₂', 53) mounted in the space defined by the rim (14, 34, 54), enabling the temperature compensation of the balance wheel (5, 15, 35, 35', 35", 55) to be adjusted, the temperature compensation system (13, 33, 33₁, 33₂, 33₁', 33₂', 53) comprising:
- a bimetallic strip device comprising:
-- at least one first strip and at least one second strip, said at least one first and at least one second strips each having different expansion coefficients and are arranged such that they are attached on top of one another to ensure that the curvature of the bimetallic strip device varies as a function of temperature, the bimetallic strip device extending between a first end and a second end, and
-- a block (24, 44, 64) forming an integral part of one of the ends of one of said at least one first and at least one second strips making it possible to increase the influence of the adjustable auxiliary temperature compensation system (13, 33, 33₁, 33₂, 33₁', 33₂', 53);
- a fixing device forming an integral part of the first end of the bimetallic strip device, the fixing device comprising adjustable orientation means configured to change the orientation of the compensation system with respect to said at least one arm (12, 32, 52) of the balance wheel (5, 15, 35, 35', 35", 55).

2. Balance wheel (5, 15, 35, 35', 35", 55) according to the previous claim, **characterised in that** the adjustable auxiliary temperature compensation system (13, 33, 33₁, 33₂, 33₁', 33₂', 53) is mounted on said at least one arm (12, 32, 52) of the balance wheel (5, 15, 35, 35', 35", 55).

3. Balance wheel (5, 15, 35, 35', 35", 55) according to claim 1, **characterised in that** the adjustable auxiliary temperature compensation system (13, 33, 33₁, 33₂, 33₁', 33₂', 53) is mounted on the hub (11, 31, 51) of the balance wheel (5, 15, 35, 35', 35", 55).

4. Balance wheel (5, 15, 35, 35', 35", 55) according to claim 1, **characterised in that** the adjustable auxiliary temperature compensation system (13, 33, 33₁, 33₂, 33₁', 33₂', 53) is mounted on the rim (14, 34, 54) of the balance wheel (5, 15, 35, 35', 35", 55).

5. Balance wheel (5, 15, 35, 35', 35", 55) according to any one of the previous claims, in which the fixing device comprises adjustable positioning means between the hub (11, 31, 51) and the rim (14, 34, 54) making it possible to adjust the influence of the adjustable auxiliary temperature compensation system (13, 33, 33₁, 33₂, 33₁', 33₂', 53), the adjustable positioning means being arranged such that they modify the radial distance between the hub (11, 31, 51) and the first end of the bimetallic strip device.

6. Balance wheel (5, 15, 35, 35', 35", 55) according to the previous claim, **characterised in that** the adjustable positioning means comprise a radial recess making it possible to select a position between the hub (11, 31, 51) and the rim (14, 34, 54).

7. Balance wheel (5, 15, 35, 35', 35", 55) according to any one of the previous claims, **characterised in that** said at least one first strip is based on silicon.

8. Balance wheel (5, 15, 35, 35', 35", 55) according to any one of the previous claims, **characterised in that** said at least one second strip is based on metal.

9. Balance wheel (5, 15, 35, 35', 35", 55) according to any one of the previous claims, **characterised in that** the bimetallic strip device forms a curved band under ambient temperature and pressure conditions.

10. Balance wheel (5, 15, 35, 35', 35", 55) according to any one of the previous claims, **characterised in that** the adjustable auxiliary temperature compensation system (13, 33, 33₁, 33₂, 33₁', 33₂', 53) also comprises a counterweight to compensate for the weight of the bimetallic strip device.

11. Balance wheel (5, 15, 35, 35', 35", 55) according to any one of the previous claims, **characterised in that** the balance wheel (5, 15, 35, 35', 35", 55) comprises a plurality of adjustable auxiliary temperature compensation systems (13, 33, 33₁, 33₂, 33₁', 33₂', 53).

12. Balance wheel according to any one of the previous claims in which the block extends in a curve secant to the bimetallic strip device.

13. Balance wheel according to any one of the previous claims in which the block comprises two projecting parts either side of the bimetallic strip device.

14. Resonator (1) comprising a compensating balance spring (3), **characterised in that** the compensating balance spring (3) is connected to a balance wheel (5, 15, 35, 35', 35", 55) according to any one of the previous claims.
